# EUROPÄISCHE PATENTSCHRIFT

(11) **EP 0 139 852 B1**
(45) Veröffentlichungstag und Bekanntmachung des Hinweises auf die Patenterteilung: **17.02.1988**
(21) Anmeldenummer: 84107770.4
(22) Anmeldetag: 04.07.1984
(51) Int. Cl.: F26B 13/10, G05D 23/19

(54) **Verfahren zur Trocken-und unmittelbar anschliessenden Fixierbehandlung einer textilen Warenbahn und Spannrahmen zur Durchführung des Verfahrens**
Process for a drying and an immediately following fixing treatment of a running web material and tenter for carrying out the process
Procédé de séchage et de fixage immédiat d'une nappe de tissu textile et rame pour mise en oeuvre du procédé

(30) Priorität: 08.08.1983 DE 3328557
(43) Veröffentlichungstag der Anmeldung: 08.05.1985
(73) Patentinhaber: H. Krantz GmbH & Co., D-52070 Aachen (DE)
(72) Erfinder: Schiffers, Theo, D-5102 Würselen (DE)
(74) Vertreter: Bauer, Hubert, Dipl.-Ing.

(56) Entgegenhaltungen:
- EP-A- 0 053 269
- DE-A- 2 721 965
- DE-A- 3 148 576
- US-A- 3 559 882
- MELLIAND TEXTILBERICHTE, Nr. 8, 1965 Seite 887 "Feuchtigkeitskontrolle durch Infrarotstrahlen-Pyrometer"

## Beschreibung

Die Erfindung betrifft ein Verfahren nach dem ersten Teil des Anspruches 1 und erstreckt sich auf einen Spannrahmen zur Durchführung des Verfahrens.

Bei derartigen, allgmein bekannten Verfahren erfolgt eine dauernde Messung der über die Behandlungsstrecke herrschenden Temperaturen, um je nach den Abweichungen von den für die optimale Behandlung erforderlichen Solltemperaturen eine Korrektur der aufgewendeten Energiemenge herbeizuführen und um erforderlichenfalls auch die Behandlungsgeschwindigkeit einem Mittelwert der Temperaturabweichungen anzupassen, so dass beispielsweise die Geschwindigkeit, mit der eine Warenbahn durch einen Spannrahmen geführt wird, verlangsamt wird in dem Masse und für die Dauer, in dem bzw. für die Solltemperaturen unterschritten werden.

Es ist bekannt, dass bei gleichmässigen Trocknungsbedingungen Textilgut so lange eine nahezu konstante Temperatur beibehält, bis eine bestimmte, je nach Faserart verschiedene kritische Restfeuchte erreicht ist, worauf die Trocknungsgeschwindigkeit merklich absinkt und die Textilguttemperatur gleichmässig ansteigt (vgl. «Melliand Textilberichte» 8/1965, S. 887). Ist das Gewebe vollkommen trocken, findet naturgemäss keine Wasserverdampfung mehr statt, für die während des Trocknungsprozesses ein entsprechender Energieanteil aufzuwenden war. Das Gewebe erreicht somit wiederum eine annähernd konstante Temperatur über die restliche Behandlungsdauer.

Für die Einstellung einer optimalen Behandlungsgeschwindigkeit, durch die beispielsweise das Verhältnis Trockenbehandlungsdauer:Fixier- behandlungsdauer bestimmt wird, ist es erforderlich, die Stelle auf der Behandlungsstrecke zu ermitteln, an der das Textilgut die kritische Restfeuchte aufweist. Wegen des an dieser Stelle einsetzenden Temperaturanstiegs wurde daher schon vorgeschlagen, statt des schwieriger zu messenden Feuchtigkeitsgehaltes des Textilgutes den Temperaturwechsel zu ermitteln und aus diesem Rückschlüsse auf den Feuchtigkeitsgehalt des Textilgutes zu ziehen. Es wurde daher angeregt, stetig die Temperatur des Textilguts direkt, aber kontaktlos mittels Temperaturfühler zu messen.

Um den Temperaturverlauf über die Länge einer Behandlungsstrecke möglichst genau zu ermitteln, müssen Temperaturfühler in entsprechend dichter Folge entlang der Behandlungsstrecke vorgesehen werden. Kontaktlos arbeitende Temperaturfühler, wie Strahlungspyrometer, sind aber sehr aufwendig. Ihre Verwendung zur Ermittlung des Temperaturprofils über die Behandlungsstrecke ermöglicht zwar eine Optimierung der Warenbahngeschwindigkeit und damit eine Energieeinsparung, der dazu erforderliche Investitionsaufwand hebt aber den Betriebskostenvorteil zu einem wesentlichen Teil wieder auf. Kostengünstige kontaktfrei arbeitende Temperaturmessgeräte sind zwar auch bekannt (vgl. «Textilbetrieb» April 1981, S. 55), müssen aber innerhalb einer nur wenige Millimeter dicken Grenzschicht angeordnet werden, so dass Berührungen der Messgeräte mit der Warenbahn nicht auszuschliessen sind und Markierungen auf der Warenbahn entstehen können.

Aus der DE-A-31 48 576 ist ein Verfahren zur Kontrolle der kontinuierlichen Wärmebehandlung einer textilen Warenbahn bekannt, welches ein in der Industriepraxis genügend genaues Messergebnis liefert, die Steuerung und/oder Regelung der jeweiligen Parameter aufgrund des Messergebnisses erlauben und mit einem Aufwand zu erstellen sowie zu beschreiben sein soll, der durch die Ersparnis an Energie und Produktionszeit voll ausgewogen werden soll. Zur Kontrolle der kontinuierlichen konvektiven Wärmebehandlung einer textilen Warenbahn bei stetiger berührungsloser Messung der Temperatur der Bahn wird dazu vorgeschlagen, so zu verfahren, dass bei einer Anströmung und/oder Durchströmung der Bahn mit erhitzter Luft etwa parallel und/oder quer zum Bahnförderweg die der Temperatur der Warenbahn proportionale, an die Bahn abgegebene Wärmemenge als Funktion der Differenz der Temperatur der auf die Bahn auftreffenden Luft und der Temperatur der an der Bahn reflektierten bzw. durch die Bahn geströmten Luft gemessen wird.

Nach diesem bekannten Verfahren wird somit die von dem erhitzten Behandlungsmedium an die Warenbahn abgegebene Wärmemenge, die der Differenz der Temperatur des ankommenden Behandlungsmediums und der Temperatur der Ware proportional ist, als Funktion der Differenz der Temperatur des ankommenden Behandlungsmediums und der Temperatur des reflektierten oder durchströmten Behandlungsmediums bestimmt. Bei Messungen an mehreren aufeinanderfolgenden Stellen auf der Behandlungsstrecke des zuströmenden und des abströmenden Behandlungsmediums liefert dieses Messverfahren ein der Warenbahntemperatur entsprechendes Temperaturprofil.

Der Erfindung liegt die Aufgabe zugrunde, bei der Wärmebehandlung einer textilen Warenbahn die Behandlungsdauer zu optimieren, und dazu wie bei dem aus der DE-A-31 48 576 bekannten Verfahren gleichfalls das Temperaturprofil des Textilgutes über die Behandlungsstrecke zu ermitteln, jedoch ohne dass dazu die jeweilige Temperatur des Textilguts unmittelbar oder die Temperaturen des jeweils zu- und abströmenden Behandlungsmediums gemessen werden müssen.

Ausgehend von einem Verfahren zur Trocken-und unmittelbar anschliessenden Fixierbehandlung einer durch einen aus mehreren Feldern bestehenden Spannrahmens geführten textilen Warenbahn, die in jedem Feld mit einem Strom eines im wesentlichen im Kreislauf geführten gasförmigen Behandlungsmediums beaufschlagt wird, wobei die für jeden Strom des Behandlun^{g}smedi- ums pro Zeiteinheit aufgewendete Energiemenge gemessen wird und eine Veränderung dieser Energiemenge entsprechend der Solltemperatur im betreffenden Feld des Spannrahmens erfolgt, wird zur Lösung der gestellten Aufgabe erfindungsgemäss vorgeschlagen, so zu verfahren, dass den Feldern des Spannrahmens zunächst im Leerlaufbetrieb aufgeheiztes Behandlungsmedium zugeleitet wird und die pro Zeiteinheit erforderliche Energiemenge für jeden Strom zur Aufrechterhaltung der Solltemperatur in den Feldern gemessen wird, worauf die zu behandelnde Warenbahn in den Spannrahmen eingeführt wird und die daraufhin zur Aufrechterhaltung der Solltemperatur in jedem Feld pro Zeiteinheit erforderliche Energiemenge gleichfalls gemessen und die Differenz der beiden Energiemengen eines jeden Stromes ermittelt wird und dass schliesslich in Abhängigkeit von der Stelle der Behandlungsstrecke, an welcher die maximale Abweichung der ermittelten Differenzwerte der Energiemenge für die Ströme aufeinanderfolgender Felder auftritt, die Warenbahngeschwindigkeit geregelt wird.

Nach einer besonders vorteilhaften Ausgestaltung der Erfindung kann so verfahren werden, dass Werte der pro Zeiteinheit aufgewendeten Energiemengen einem Rechner zugeleitet werden, der die Stelle der Behandlungsstrecke der maximalen Wertabweichung in Vergleich setzt mit einer Sollstelle der Behandlungsstrecke und die Warenbahngeschwindigkeit entsprechend korrigiert, um eine vorgegebene Trocken- und Fixierdauer einzuhalten.

Das erfindungsgemässe Verfahren macht sich die Erkenntnis zunutze, dass die zugeführten Wärmemengen beispielsweise dem Öffnungsgrad von Ventilen der Behandlungsmedienströme proportional sind. Die Ventilstellungen lassen sich in an sich bekannter Weise elektrisch abgreifen und beispielsweise durch Leuchtdioden anzeigen.

Um den Übergangspunkt zwischen der Trokkenbehandlung und der Fixierbehandlung deutlich zu machen, wird zunächst der Spannrahmen aufgeheizt. Nach Erreichen der Temperatur stellt sich ein bestimmter Wärmeverbrauch ein bei ebenso bestimmten Ventilstellungen. Die sich daraus ergebenden Messwerte können gegen Null getrimmt werden. Auf diese Weise ist die Leerlaufleistung des Spannrahmens, also der Anteil, der aus maschinenbedingten Verlusten resultiert, eliminierbar. Nachdem die Warenbahn in den Spannrahmen eingefahren ist, ergeben sich neue Messwerte, die allein dem Anteil zum Aufheizen der Warenbahn und zum Verdampfen des Wassers entsprechen. Auf diese Weise lässt sich der Übergangspunkt auf der Behandlungsstrecke zwischen der Trockenbehandlung und der Fixierbehandlung anzeigen.

Ein Spannrahmen aus mehreren Trocken- und Fixierfeldern mit je einem einen Strom eines gasförmigen Behandlungsmediums im Kreislauf umwälzenden Ventilators und einer den Strom auf Behandlungstemperatur haltenden Heizeinrichtung zur Durchführung des erfindungsgemässen Verfahrens ist vorzugsweise so ausgerüstet, dass im Kreislauf des Behandlungsmediums die Sonde eines Thermometers angeordnet ist, das mit einem Heizregler in Verbindung steht, an dem ein die pro Zeiteinheit der Heizeinrichtung zufliessende Energiemenge veränderndes Ventil angeschlossen ist, dessen jeweilige Stellung erfassbar ist.

Nach einer Ausgestaltung des erfindungsgemässen Spannrahmens besteht die Heizeinrichtung aus einem auf der Saugseite des Ventilators angeordneten Heizregister oder einem Gas- oder Ölbrenner, wobei die Sonde des Thermometers in Strömungsrichtung hinter der Heizeinrichtung angeordnet ist.

Zur Erläuterung der Erfindung sind in der Zeichnung ein Ausführungsbeispiel eines Spannrahmens zur Durchführung des Verfahrens sowie über einem Anzeigeinstrument graphische Darstellungen der über die Länge des Spannrahmens (=Behandlungsstrecke) zugeführten unterschiedlichen Energiemengen und ein Gerät zur Steuerung der Warenbahngeschwindigkeit wiedergegeben: Wie der in Fig. 1 schematisch dargestellte Querschnitt durch das Feld eines Spannrahmens zeigt, wird eine Warenbahn 1 in breitgespanntem Zustand zwischen Düsenkästen 2 und 3 geführt und mit einem im wesentlichen im Kreislauf strömenden gasförmigen Behandlungsmedium beaufschlagt.

Ein auf der Saugseite eines Ventilators 4 angeordneter Brenner 5 heizt das Behandlungsmedium auf, dessen Temperatur auf der Druckseite des Ventilators 4 laufend gemessen wird. Über eine Leitung 6 wird die Temperatur einem Heizregler 7 als Istwert aufgegeben, dem zusätzlich über eine Leitung 8 ein Sollwert aufgegeben wird. Über eine Leitung 9 wird ein Heizventil 10 in einer Brennstoffzuführleitung 11 gesteuert, über die der Brenner 5 mit einer entsprechenden Brennstoffmenge versorgt wird. Die jeweilige Stellung des Heizventils 10 wird durch ein Anzeigeinstrument 12 sichtbar gemacht.

Die Temperatur des Behandlungsmediums wird somit in Strömungsrichtung hinter dem Brenner 5 und vor der Beaufschlagung der Warenbahn 1 gemessen. Der dabei ermittelte Istwert wird im Heizregler 7 mit dem Sollwert, d.h. der eingestellten Temperatur, verglichen. Liegt der Istwert unter dem Sollwert, öffnet der Heizregler 7 das Heiiventil 10 und schliesst dieses wiederum schrittweise, wenn der Istwert grösser ist als der Sollwert.

Der Wärmehaushalt des Spannrahmens stellt sich wie folgt dar:
Über den Brenner 5 wird die Heizenergie an das im wesentlichen im Kreislauf geführte Behandlungsmedium abgegeben, wodurch dieses auf die Solltemperatur gebracht wird. Das Behandlungsmedium verliert die Wärmeenergie durch das Aufheizen der Ware, durch das Aufheizen und Verdampfen des in der Ware befindlichen Wassers, durch das Aufheizen der dem Kreislauf zugeführten FrIschluft sowie durch Abstrahlungsverluste beispielsweise der Warentransportkette und des Trockenraumes.

Da die Temperatur des Behandlungsmediums durch die Wärmeabgabe sinkt, muss sie durch Aufheizung wieder auf Solltemperatur angehoben werden. Einem bestimmten Wärmeverbrauch des Spannrahmens ist somit eine bestimmte Ventilstellung der Heizung zugeordnet.

Die Wärmebilanz eines Trocken- und Fixierprozesses kann sich dabei beispielsweise wie folgt darstellen:

- Die Wärmemengen unter a), b) und c) bilden den Leerlaufwärmebedarf des Spannrahmens. Die Wärmemengen unter d) und e) sind die für die Ware aufzubringenden Mengen. Daraus wird ersichtlich, dass der Trockenprozess ein Vielfaches der Wärmeenergie des Fixierprozesses benötigt.

Da jedes Spannrahmenfeld mit einem Heizventil und einem die Ventilstellung sichtbar machenden Anzeigeinstrument versehen ist, lässt sich auch das Absinken des Verbrauchs an Heizenergie über die Länge der Behandlungsstrecke von einer Messstelle zur nächsten bestimmen, wodurch die Stelle auf der Behandlungsstrecke angezeigt wird, wo der Trockenprozess beendet ist und der Fixierprozess beginnt.

Wie die Fig. 2 bis 4 zeigen, symbolisiert ein Anzeigeinstrument 13 die Länge eines schematisch dargestellten Spannrahmens 14 aus sieben über die Behandlungsstrecke hintereinander angeordneten Feldern 15.

Um die Trocken- und Fixierbehandlung bei einer optimalen Warenbahngeschwindigkeit durchführen zu können, soll die Übergangsstelle zwischen Trocken- und Fixierbehandlung im Spannrahmen 14 dort liegen, wo dieser durch eine Linie 16 geschnitten wird.

In Fig. 2 gibt das Anzeigeinstrument 13 zu erkennen, dass sich aus der gewählten Warenbahngeschwindigkeit eine zu kurze Fixierstrecke 17 ergibt, der eine zu lang bemessene Trockenstrecke 18 vorausgeht. Demgegenüber veranschaulicht Fig. 3 eine zu lang bemessene Fixierstrecke 17 und eine zu kurz bemessene Trockenstrecke 18. In Fig. 4 sind dagegen die Fixierstrecke 17 und die Trockenstrecke 18 so aufeinander abgestimmt, dass ihr Übergang durch die Linie 16 bestimmt wird. Nur in diesem Beispiel ist die Warenbahngeschwindigkeit optimal, so dass die Trockenbehandlungsdauer wie auch die Fixierbehandlungsdauer so kurz wie möglich, aber auch so lang wie nötig ist.

## Patentansprüche

1. Verfahren zur Trocken- und unmittelbar anschliessenden Fixierbehandlung einer durch einen aus mehreren Feldern bestehenden Spannrahmen geführten textilen Warenbahn, die in jedem Feld mit einem Strom eines im wesentlichen im Kreislauf geführten gasförmigen Behandlungsmediums beaufschlagt wird, wobei die für jeden Strom des Behandlungsmediums pro Zeiteinheit aufgewendete Energiemenge gemessen wird und eine Veränderung dieser Energiemenge entsprechend der Solltemperatur im betreffenden Feld des Spannrahmens erfolgt, dadurch gekennzeichnet, dass den Feldern des Spannrahmens zunächst im Leerlaufbetrieb aufgeheiztes Behandlungsmedium zugeleitet wird und die pro Zeiteinheit erforderliche Energiemenge für jeden Strom zur Aufrechterhaltung der Solltemperatur in den Feldern gemessen wird, worauf die zu behandelnde Warenbahn in den Spannrahmen eingeführt wird und die daraufhin zur Aufrechterhaltung der Solltemperatur in jedem Feld pro Zeiteinheit erforderliche Energiemenge gleichfalls gemessen und die Differenz der beiden Energiemengen eines jeden Stromes ermittelt wird, und dass schliesslich in Abhängigkeit von der Stelle der Behandlungsstrecke, an welcher die maximale Abweichung der ermittelten Differenzwerte der Energiemengen für die Ströme aufeinanderfolgender Felder auftritt, die Warenbahngeschwindigkeit geregelt wird.

2. Verfahren nach Anspruch 1, dadurch gekennzeichnet, dass Werte der pro Zeiteinheit aufgewendeten Energiemengen einem Rechner zugeleitet werden, der die Stelle der Behandlungsstrecke der maximalen Wertabweichung in Vergleich setzt mit einer Sollstelle der Behandlungsstrecke und die Warenbahngeschwindigkeit entsprechend korrigiert, um eine vorgegebene Trokken- und Fixierdauer einzuhalten.

3. Spannrahmen aus mehreren Trocken- und Fixierfeldern mit je einem einen Strom eines gasförmigen Behandlungsmediums im Kreislauf umwälzenden Ventilators und einer den Strom auf Behandlungstemperatur haltenden Heizeinrichtung zur Durchführung des Verfahrens nach Anspruch 1, dadurch gekennzeichnet, dass im Kreislauf des Behandlungsmediums die Sonde eines Thermometers angeordnet ist, das mit einem Heizregler (7) in Verbindung steht, an dem ein die pro Zeiteinheit der Heizeinrichtung zufliessende Energiemenge veränderndes Ventil (10) angeschlossen ist, dessen jeweilige Stellung erfassbar ist.

4. Spannrahmen nach Anspruch 3, dadurch gekennzeichnet, dass die Heizeinrichtung aus einem auf der Saugseite des Ventilators (4) angeordneten Heizregister oder einem Gas- oder Ölbrenner (5) besteht und die Sonde des Thermometers in Strömungsrichtung hinter der Heizeinrichtung angeordnet ist.

## Revendications

1. Procédé pour le traitement de séchage immédiatement suivi du traitement de fixage d'une nappe de matière textile qui est guidée à travers une rame constituée de plusieurs zones et qui, dans chaque zone, est attaquée par un flux d'un agent de traitement gazeux circulant en substance avec recyclage, dans lequel la quantité d'énergie utilisée pour chaque flux de l'agent de traitement par unité de temps est mesurée et cette quantité d'énergie est en conséquence modifiée en fonction de la température de consigne dans la zone en question de la rame, caractérisé en ce que de l'agent de traitement chauffé est d'abord admis dans les zones de la rame en fonctionnement à vide et la quantité d'énergie nécessaire par unité de temps pour chaque flux pour entretenir la température de consigne dans les zones est mesurée, après quoi la nappe de matière à traiter est introduite dans la rame et la quantité d'énergie alors nécessaire par unité de temps pour entretenir la température de consigne dans chaque zone est également mesurée et la différence entre les deux quantités d'énergie est déterminée pour chacun des flux et finalement, la vitesse de la nappe de matière est réglée en fonction de l'endroit de la distance de traitement où se présente l'écart maximum entre les valeurs des différences déterminées des quantités d'énergie pour les flux de zones successives.

2. Procédé suivant la revendication 1, caractérisé en ce que les valeurs des quantités d'énergie utilisées par unité de temps sont appliquées à un calculateur qui compare l'endroit de la distance de traitement où l'écart entre les valeurs est maximum à un endroit de consigne de la distance de traitement et corrige en conséquence la vitesse de la nappe de matière pour respecter une durée pré- définie pour le séchage et le fixage.

3. Rame faite de plusieurs zones de séchage et de fixage, qui comportent chacune un ventilateur faisant circuler un flux d'un agent de traitement gazeux avec recyclage et un dispositif de chauffage maintenant le flux à la température de traitement pour l'exécution du procédé suivant la revendication 1, caractérisée en ce que dans le circuit de l'agent de traitement est installée la sonde d'un thermomètre qui est relié à un régulateur de chauffage (7) auquel est connectée une valve (10) modifiant la quantité d'énergie fournie au dispositif de chauffage par unité de temps, dont la position peut être chaque fois détectée.

4. Rame suivant la revendication 3, caractérisée en ce que le dispositif de chauffage est formé d'un registre de chauffage disposé du côté d'aspiration du ventilateur (4) ou d'un brûleur à gaz ou à mazout (5) et la sonde du thermomètre est disposée en aval du dispositif de chauffage dans le sens de l'écoulement.

## Claims

1. A process for a drying and an immediately following fixing treatment of a textile fabric web which is conducted through a tenter consisting of several sections and which in each section is acted upon by a stream of a gaseous treatment medium conducted substantially in a circuit, in which respect the amount of energy expended per unit of time for each stream of the treatment medium is measured and a variation of this amount of energy is effected in accordance with the desired temperature in the relevant section of the tenter, characterised in that initially during operation without load heated treatment medium is supplied to the sections of the tenter and the amount of energy necessary per unit of time for each stream to maintain the desired temperature in the sections is measured, whereupon the fabric web that is to be treated is introduced into the tenter and the amount of energy necessary per unit of time to maintain the desired temperature in each bay is likewise measured and the difference between the two amounts of energy for each stream is ascertained, and in that finally, as a function of the location of the treatment region at which the maximum deviation of the ascertained difference values of the amounts of energy for the stream of successive sections occurs, the speed of the fabric web is regulated.

2. A process according to claim 1, characterised in that values of the amounts of energy expended per unit of time are supplied to a computer which compares the location of the treatment region of the maximum value deviation with a desired location of the treatment region and the speed of the fabric web is corrected accordingly in order to adhere to a predetermined drying and fixing period.

3. A tenter consisting of several drying and fixing sections each having a fan circulating a stream of gaseous treatment medium and a heating appliance holding the stream at treatment temperature for the performance of the process according to claim 1, characterised in that arranged in the circuit path of the treatment medium is the probe of a thermometer which communicates with a heating regulator (7), to which is connected a valve (10) which varies the amount of energy flowing per unit of time to the heating appliance and the respective position of which is determinable.

4. A tenter according to claim 3, characterised in that the heating appliance consists of a radiator or a gas or oil burner (5) arranged on the suction side of the fan (4) and the probe of the thermometer is arranged in the direction of flow behind the heating appliance.
